# EUROPÄISCHE PATENTSCHRIFT

(11) **EP 0 450 303 B1**
(45) Veröffentlichungstag und Bekanntmachung des Hinweises auf die Patenterteilung: **12.04.1995**
(21) Anmeldenummer: 91102801.7
(22) Anmeldetag: 26.02.1991
(51) Int. Cl.: E05C 1/04

(54) **Sicherungseinrichtung zum Sichern von Fenstern und Türen**
Safety device for doors and windows
Dispositif de sécurité pour portes et fenêtres

(30) Priorität: 02.03.1990 DE 4006533
(43) Veröffentlichungstag der Anmeldung: 09.10.1991
(73) Patentinhaber: Heiss, Jürgen, D-79379 Müllheim (DE)
(72) Erfinder: Heiss, Jürgen, D-79379 Müllheim (DE)
(74) Vertreter: Schmitt, Hans, Dipl.-Ing.

(56) Entgegenhaltungen:
- GB-A- 1 172 476

## Beschreibung

Die Erfindung betrifft eine Sicherungseinrichtung zum Sichern von Fenstern und Türen gegen gewaltsames Öffnen, die am Fenster- oder Türrahmen sowie am Fensterflügel oder Türblatt jeweils anbringbare, miteinander in Verriegelungsstellung bringbare Halteteile aufweist, wobei die Halteteile voneinander getrennte bzw. trennbare Einzelteile sind und einerseits durch ein Hinterschneidungs-Profilierungen aufweisendes, etwa schienenförmiges Trägerteil sowie ein auf dieses Trägerteil in Längsrichtung aufschiebbares, passende Gegenprofilierungen aufweisendes Aufsteck- oder Verschlußteil gebildet sind.

Aus dem DE-GM 89 01 988.1 ist bereits eine Sicherungseinrichtung bekannt, bei der die auftretenden Kräfte von einer Drehsperre abgefangen werden sollen, wobei die Drehsperre im wesentlichen durch eine in Vierkantlöcher eingreifende Vierkantprofilierung einer Schwenkachse gebildet ist. Da diese Verdrehsicherung nur vergleichsweise geringe Kräfte aufnehmen kann, sind zur Verstärkung zusätzlich Stützflächen vorgesehen.
Trotzdem ist diese Sicherungseinrichtung hinsichtlich der Belastbarkeit noch verbesserungsfähig. Außerdem ist sie durch die Vielzahl der flanschartigen Anformungen mit Vierkantlöchern, den Ausnehmnungen sowie den zusätzlich notwendigen Achsabschnitten mit Vierkant- und Rundprofilierungen vergleichsweise aufwendig.

Aus der GB-A-1 172 476 ist ein Verriegelungsmechanismus bekannt, bei dem zwei fluchtend miteinander einerseits am Türrahmen und andererseits an der Tür anbringbare, mit Führungsprofilen versehene Blöcke vorgesehen sind, die von einem mit einer Gegenprofilierung versehenen Riegel überschiebbar sind.
Bei dieser Riegelsicherung erfolgt die Krafteinleitung beim Türrahmen bzw. der Tür in vergleichsweise kleinen Bereichen, so daß sie hohen Belastungen nicht widerstehen kann. Nachteilig ist weiterhin, daß sie in Verriegelungsrichtung, also quer zur Trennfuge zwischen Tür und Türrahmen, eine große Längserstreckung aufweist und somit insbesondere an Fensterrahmen und dergleichen nicht bzw. nicht an den vorgesehenen Stellen anbringbar ist.

Aufgabe der vorliegenden Erfindung ist es, eine im Aufbau einfache und dementsprechend kostengünstig herstellbare Sicherungseinrichtung zu schaffen, die aber trotzdem erhöhten Sicherheitsanforderungen genügt und hohen Belastungen widersteht.

Zur Lösung dieser Aufgabe wird erfindungsgemäß insbesondere vorgeschlagen, daß eine Halterung für das vom Trägerteil abgenommene Verschlußteil vorgesehen ist, die eine seitlich des Trägerteiles angebrachte, eine Längsschiebebewegung zum Entriegeln der Halteteile zulassende Schwenklagerung aufweist, wobei die Längssschiebebewegung parallel zur Schwenkachse verläuft. Durch die Halterung für das vom Trägerteil abgenommene Verschlußteil ist das Verschlußteil auch in Verriegelungsstellung unverlierbar gehalten. Die eine Längsschiebebewegung zulassende Schwenklagerung ermöglicht, daß das Verschlußteil dabei bezüglich der insbesondere zum Verriegeln erforderliche Handhabungsbewegung geführt ist.
Diese Sicherungseinrichtung besteht in ihrer Grundform nur aus zwei einfachen Teilen, die selbst die Profilierung bzw. Gegenprofilierung aufweisen und durch das Aufschieben in Längsrichtung über eine große Eingriffslänge verriegeln und dementsprechend hochbelastbar sind. Wahlweise ist somit bei etwa gleicher Baugroße wie bisher eine wesentlich höhere Belastbarkeit erzielbar oder aber es lassen sich bei etwa gleicher Belastbarkeit wie bisher wesentlich kleinere Bauformen realisieren. Im letzteren Falle ist dann ein Einsatz auch unter sehr beengten Verhältnissen und/oder für eine sehr unauffällige Montage möglich.

Eine Weiterbildung der Erfindung sieht vor, daß das Trägerteil im Verlauf seiner Längserstreckung wenigstens eine, sein Hinterschneidungsprofil stirnseitig freigebende Ausnehmung aufweist und daß das Verschlußteil entsprechend in die Ausnehmung(en) passende Gegenprofilierungsabschnitt(e) hat.
Dadurch ist der zum Entriegeln notwendige Verschiebeweg zwischen den Halteteilen verkürzt, wobei mit zunehmender Anzahl der Ausnehmungen im Trägerteil und der dazu passenden profilabschnitte im Verschlußteil der notwendige Ent- oder Verriegelungs-Verschiebeweg abnimmt. In der Praxis hat sich eine Ausführung mit einer etwa mittigen Ausnehmung im Trägerteil und zwei äußeren Profilabschnitten im Verschlußteil als besonders vorteilhaft gezeigt. In Entriegelungsstellung befindet sich ein Profilabschnitt des Trägerteiles im Bereich der Ausnehmung des Verschlußteiles, so daß dieses abgenommen werden kann. In Verriegelungsstellung greifen alle Profilabschnitte des Trägerteiles und des Verschlußteiles ineinander.

Zur zusätzlichen Sicherung trägt noch bei, daß die Befestigungsstellen des Trägerteiles durch das in Verriegelungsstellung befindliche Verschlußteil insbesondere allseitig unzugänglich abgedeckt sind. Dadurch ist das Entfernen der Sicherungseinrichtung bei direkter Zugänglichkeit, z.B. nach dem Einschlagen der Scheibe, erheblich erschwert.

Zusätzliche Ausgestaltungen der Erfindung sind in den weiteren Unteransprüchen aufgeführt. Nachstehend ist die Erfindung mit ihren wesentlichen Einzelheiten anhand der Zeichnungen noch näher erläutert.

Es zeigt:
- Fig. 1: eine Aufsicht einer in Entriegelungsstellung befindlichen Sicherungseinrichtung,
- Fig. 2: eine Aufsicht einer in Verriegelungsstellung befindlichen Sicherungseinrichtung,
- Fig. 3: eine Aufsicht einer Sicherungseinrichtung in Verriegelungsstellung, die an einem zweiflügeligen Fenster angebracht ist,
- Fig. 4 bis 7: Schnittdarstellungen einer Sicherungseinrichtung in unterschiedlichen Ausführungsformen,
- Fig. 8: eine Längsseitenansicht eines Trägerteiles und
- Fig. 9: ein Fenster mit zur Demonstration an unterschiedlichen Stellen angebrachten Sicherungseinrichtungen.

Eine in Fig. 1 gezeigte Sicherungseinrichtung 1 ist beispielsweise an einem Fenster 2 (vgl. Fig. 9) und dabei an dessen Verschlußseite 3 angebracht.
Die Sicherungseinrichtung 1 dient zum Sichern von Fenstern und Türen gegen gewaltsames öffnen. Sie weist im wesentlichen zwei miteinander verriegelbare Halteteile auf, von denen eines am Fensterrahmen 4 (oder Türrahmen) und das andere am Fensterflügel 5 (oder Türblatt) angebracht sind. Im Ausführungsbeispiel ist das am Fensterahmen 4 (vgl. Fig. 1 und 2) angebrachte Halteteil ein etwa schienenförmiges Trägerteil 6 und das andere Halteteil ist durch ein auf dieses Trägerteil 6 in Längsrichtung aufschiebbares Verschlußteil 7 gebildet.
Die Figuren 4 bis 8 lassen gut erkennen, daß das Trägerteil 6 eine Hinterschneidungsprofilierung 8 mit zwei längs in dessen Seitenwänden verlaufenden Nuten 9 aufweist. Im Querschnitt ist dadurch ein Doppel-T-Profil gebildet.
Das Verschlußteil 7 weist eine entsprechende Gegenprofilierung 10 auf.
Anstatt der im Ausführungsbeispiel gezeigten Profilierungsform können auch andere Sicherungsprofilierungen, z. B. ein T-Profil, ein Rundprofil, eine Schwalbenschwanzführung oder dergleichen vorgesehen sein. Auch besteht die Möglichkeit, daß eine unsymmetrische Profilierung zumindest bei den Ausführungsformen gemäß Fig. 6 u. 7 einer Sicherungseinrichtung 1 vorgesehen sind, wobei zum Abfangen der auftretenden Torsionskräfte eine einerseits Zugkräfte, andererseits Druckkräfte gut abfangende Teilprofilierung vorgesehen ist.
Die Profilierung 8 und die Gegenprofilierung 10 können jeweils durchgehend über die gesamte Länge einerseits des Trägerteiles 6 und andererseits des Verschlußteiles 7 ausgebildet u s - sein, so daß dann die gesamte Baulänge der Sicherungseinrichtung zum übertragen der Verriegelungskräfte zur Verfügung steht. Diese Ausführungsform ermöglicht eine kleine Baugröße der Sicherungseinrichtung.
Zur übertragung der Haltekräfte müssen alle beteiligten Konstruktionselemente nach Möglichkeit gleiche Belastbarkeiten aufweisen. Dazu gehört auch die Befestigung des Trägerteiles 6 am Fensterrahmen 4.
Im Ausführungsbeispiel ist das Trägerteil 6 mit Hilfe von vier Schrauben 11 am Fensterrahmen 4 befestigt. Für eine entsprechend den auftretenden Belastungen angepaßte Dimensionierung dieser Schraubverbindung ist auch eine passende Größe des Trägerteiles 6 vorgesehen. Bei dieser Baugröße kann die Profilierung wie im Ausführungsbeispiel gezeigt, unterbrochen sein, ohne daß sich dadurch eine Belastungsminderung der Sicherungseinrichtung 1 ergibt. Wie in Fig. 1 und 8 erkennbar, ist die Hinterschneidungs-Profilierung 8 in einem mittleren Bereich der Längserstreckung des Trägerteiles 6 unterbrochen. In diesem Bereich sind die Profilierungsabschnitte 8a und 8b beidseitig stirnseitig zugänglich. Das Verschlußteil 7 hat äußere Gegenprofilierungsabschnitte 10a und 10b, die bezüglich ihrer Längserstreckung in die Ausnehmung 12 zwischen den Profilierungsabschnitten 8a und 8b des Trägerteiles 6 passen. Durch diese Ausbildung braucht das Verschlußteil 7 nicht über die gesamte Länge auf das Trägerteil 6 aufgeschoben werden, sondern es genügt ein Drittel des Verschiebeweges.
Trotzdem sind die Längen der miteinander verriegelnden Profile ausreichend dimensioniert, um die auftretenden Kräfte zu übertragen.

Das Verschlußteil 7 kann als separates, loses Aufsteckteil ausgebildet sein, wobei dann in Verriegelungsstellung ein Schiebeanschlag vorhanden sein muß. Dies kann beispielsweise durch einen Querstift am Trägerteil oder am Verschlußteil gebildet sein.
Das Verschlußteil 7 hat seitlich neben dem Profilierungsbereich eine überstehende Schließlasche 13 (vgl. Fig. 2, 6 u. 7), die in Verriegelungsstellung über den Rand des Fensterflügels 5 greift und diesen gegen gewaltsames Öffnen sichert.
Wie bereits vorerwähnt, kann das Verschlußteil 7 als loses und vom Trägerteil 6 abnehmbares Teil ausgebildet sein. Im Ausführungsbeispiel ist das Verschlußteil 7 unverlierbar über eine Halterung 14 (vgl. z. B. Fig. 2) mit dem Fensterflügel 5 verbunden. Diese Halterung 14 für das Verschlußteil 7 ist durch eine seitlich des Trägerteiles 6 am Fensterflügel 5 angebrachte Schwenklagerung 15 gebildet, die zusätzlich zur Schwenkbewegung auch eine Längsschiebebewegung des Verschlußteiles 7 zuläßt. Die Schwenklagerung 15 ist durch eine am Fensterflügel 5 anbringbare Scharnierhülse 16 sowie einen diese durchgreifende und mit dem Verschlußteil 7 verbundene Scharnierachse 17 gebildet.
Um die Umrißfläche des Verschlußteiles 7 und damit der gesamten Sicherungseinrichtung 1 nicht zu vergrößern, ist die Halterung 14, wie gut in Fig. 2 erkennbar, innerhalb des Umrisses des Verschlußteiles 7 angeordnet. Dieses weist dazu bei seiner Schließlasche 13 einen Ausschnitt 18 auf, dessen Enden zur Lagerung der Scharnierachse 17 dienen.
Die Halterung 14 ist so angeordnet, daß, ausgehend von der in Fig. 2 gezeigten Verriegelungsstellung, das Verschlußteil 7 nach oben geschoben werden kann, bis die Hinterschneidungsprofilierung 8 des Trägerteiles und die Gegenprofilierung des Verschlußteiles 7 außer Eingriff kommen. Anschließend kann das Verschlußteil 7 um die Schwenklagerung 15 aufgeklappt und dann in die in Fig. 1 gezeigte Lage nach unten verschoben werden.
Der Verschiebeweg des Verschlußteiles 7 bei der Schwenklagerung 15 richtet sich nach der Profilierungs-Eingriffslänge und auch der Anordnung dieser Profilierungen, beispielsweise mit mehreren Profilierungsabschnitten.
Um das Verschlußteil 7 in der in Fig. 1 gezeigten Aufschwenklage zu halten, kann die Scharnierhülse 16 und die Scharnierachse 17 eine Halteprofilierung aufweisen, beispielsweise eine im oberen Bereich der Scharnierachse befindliche Vierkantprofilierung und eine entsprechende Querschnittsform der Scharnierhülse, wobei der sich in Fig. 2 außerhalb der Scharnierhülse befindliche Bereich der Scharnierachse 17 rund ausgebildet ist. Wird nun das Verschlußteil 7 nach oben verschoben, ist in dieser angehobenen Stellung ein Aufschwenken möglich und nach dem Absenken in die in Fig. 1 gezeigte Lage greifen die Scharnierhülsen- und die Scharnierachsenprofilierungen ineinander und verhindern ein Verdrehen in dieser Lage. Erst durch Anheben des Verschlußteiles 7 bis diese Profilierung außer Eingriff kommt, kann dann wieder das Verschlußteil herumgeschwenkt und in Sicherungslage auf das Trägerteil 6 aufgeschoben werden.

Zur Sicherung der Verriegelungsstellung (Fig. 2) ist noch ein am Verschlußteil 7 angebrachtes Sicherungsschloß 19 vorgesehen, das hier durch ein Druckzylinderschloß gebildet ist. Der Sperrzylinder dieses Schlosses greift in Schließstellung in eine Bohrung 20 (vgl. Fig. 8) des Trägerteiles 6 ein und verhindert somit ein Längsverschieben des Verschlußteiles 7. Damit ist auch bei direkter Zugänglichkeit der Sicherungseinrichtung 1 ein Entriegeln nicht möglich.

Fig. 3 zeigt noch eine Sicherungseinrichtung 1a, die zum Sichern eines zweiflügeligen Fensters ausgebildet ist. Das Trägerteil 6 ist hier am Fensterrahmen zwischen den beiden Fensterflügeln 5 am sogenannten Setzholz 21 befestigt. Das Verschlußteil weist hier eine zusätzliche Schließlasche 13a auf, wobei sich der die Gegenprofilierung 10 aufweisende Bereich des Verschlußteiles 7 zwischen diesen beiden Schließlaschen 13, 13a befindet. Jede Schließlasche 13, 13a übergreift einen Fensterflügel 5. Im Schnitt ist diese Anordnung in unterschiedlichen Detailausführungsformen in den Figuren 4 u. 5 gezeigt. Je nach Ausführungsform der Fensterflügel 5 und des dazwischen befindlichen Setzholzes 21 können bei den Anlageflächen des Trägerteiles 6 oder des Verschlußteiles 7 zum Höhenausgleich Unterlagen 22 vorgesehen sein.
Auch bei der "Einfach-Ausführung" gemäß Fig. 6 und 7 zum Sichern eines einflügeligen Fensters können entsprechende Unterlagen 22 angeordnet sein.

Insbesondere durch die "innenliegende" Gegenprofilierung 10 des Verschlußteiles 7 überdeckt dieses in Verriegelungsstellung das Trägerteil 6 und dabei insbesondere auch dessen Befestigungsschrauben 11 so, daß sowohl diese Befestigungsstellen als auch das Trägerteil 6 praktisch allseitig unzugänglich abgedeckt sind. Außerdem sind insbesondere auch im Umfangsbereich der in Verriegelungsstellung befindlichen Sicherungseinrichtung keine überstände vorhanden, die mit einem Hebelwerkzeug untergriffen werden könnten. Auch dies erschwert eine Demontage der direkt zugänglichen Sicherungseinrichtung.
Die beiden im wesentlichen die Sicherungseinrichtung bildenden Halteteile 6 und 7 bestehen vorzugsweise aus Aluminiumdruckguß. Dies ermöglicht eine kostengünstige Serienfertigung und außerdem ist dadurch die erforderliche Festigkeit vorhanden.
Versuche haben gezeigt, daß mit der erfindungsgemäßen Sicherungseinrichtung die höchste Einbruchs-Sicherungsklasse erreicht werden kann, wobei die Sicherungseinrichtung bezüglich der Festigkeit eine gleiche Stabilität wie die übrigen damit zusammenwirkenden Konstruktionselemente aufweist.

Fig. 9 zeigt noch die unterschiedlichen Anordnungsmöglichkeiten der Sicherungseinrichtung 1 am Beispiel eines Fensters 2, wobei außer der bandseitigen Anordnung die anderen Anordnungen einzeln oder in Kombination mit zusätzlichen Sicherungseinrichtungen 1 vorgesehen sein können.

## Patentansprüche

1. Sicherungseinrichtung (1) zum Sichern von Fenstern (2) und Türen gegen gewaltsames Öffnen, die am Fensterrahmen (4) oder Türrahmen sowie am Fensterflügel (5) oder Türblatt jeweils anbringbare, miteinander in Verriegelungsstellung bringbare Halteteile aufweist, wobei die Halteteile voneinander getrennte bzw. trennbare Einzelteile sind und einerseits durch ein Hinterschneidungs-Profilierungen (8) aufweisendes, etwa schienenförmiges Trägerteil (6) sowie ein auf dieses Trägerteil in Längsrichtung aufschiebbares, passende Gegenprofilierungen (10) aufweisendes Aufsteck- oder Verschlußteil (7) gebildet sind, **dadurch gekennzeichnet**, daß eine Halterung (14) für das vom Trägerteil (6) abgenommene Verschlußteil (7) vorgesehen ist, die eine seitlich des Trägerteiles (6) angebrachte, eine Längsschiebebewegung zum Entriegeln der Halteteile zulassende Schwenklagerung (15) aufweist, wobei die Längsschiebebewegung parallel zur Schwenkachse verläuft.

2. Sicherungseinrichtung nach Anspruch 1, dadurch gekennzeichnet, daß das Aufsteck- oder Verschlußteil (7) wenigstens eine in Verriegelungsrichtung über den Rand des Fenster- bzw. Türflügels greifende Schließlasche (13) aufweist.

3. Sicherungseinrichtung nach Anspruch 1 oder 2, dadurch gekennzeichnet, daß die Schwenklagerung (15) durch eine am Fensterflügel oder Türblatt anbringbare Scharnierhülse (16) sowie eine diese durchgreifende, mit dem Verschlußteil (7) verbundene Scharnierachse (17) gebildet ist.

4. Sicherungseinrichtung nach einem der Ansprüche 1 bis 3, dadurch gekennzeichnet, daß die Hinterschneidungs-Profilierungen (8) des Trägerteiles (6) durch wenigstens zwei längs in dessen Seitenwänden verlaufende Nuten (9) gebildet sind und daß das Trägerteil (6) im Querschnitt vorzugsweise etwa T- bzw. Doppel-T-förmig ausgebildet ist.

5. Sicherungseinrichtung nach einem der Ansprüche 1 bis 4, dadurch gekennzeichnet, daß die Gegenprofilierung (10) des Verschlußteiles (7) durch eine direkt in diesem befindliche Nut oder gegebenenfalls eine Profilausformung gebildet ist.

6. Sicherungseinrichtung nach einem der Ansprüche 1 bis 5, dadurch gekennzeichnet, daß das Trägerteil (6) im Verlauf seiner Längserstreckung wenigstens eine, sein Hinterschneidungs-Profil (8) stirnseitig freigebende Ausnehmung (12) aufweist und daß das Verschlußteil (7) entsprechend in die Ausnehmung(en) passende Gegen-Profilierungsabschnitt(e) (10a, 10b) hat.

7. Sicherungseinrichtung nach einem der Ansprüche 1 bis 6, dadurch gekennzeichnet, daß die Scharnierhülse (16) und die Scharnierachse (17) eine in abgesenkter Aufschwenklage des Verschlußteiles (7) ineinandergreifende Halteprofilierung aufweist.

8. Sicherungseinrichtung nach einem der Ansprüche 1 bis 7, dadurch gekennzeichnet, daß die scharnierartige Schwenk-Schiebe-Halterung (14) für das Verschlußteil (7) in dessen Schließstellung etwa innerhalb der Umrißfrom des Verschlußteiles liegt.

9. Sicherungseinrichtung nach einem der Ansprüche 1 bis 8, dadurch gekennzeichnet, daß ein Sicherungsschloß (19), vorzugsweise ein Druckzylinderschloß zur Sicherung der Verriegelungsstellung von Trägerteil (6) und Verschlußteil (7) vorgesehen ist.

10. Sicherungseinrichtung nach Anspruch 9, dadurch gekennzeichnet, daß das Sicherungsschloß (19) im Bereich zwischen zwei Profilabschnitten (10a, 10b) des Verschlußteiles (7) angeordnet ist und mit seinem Sperrzylinder oder dergleichen in eine Ausnehmung (20) des Trägerteiles (6) eingreift.

11. Sicherungseinrichtung nach einem der Ansprüche 1 bis 10, dadurch gekennzeichnet, daß die Befestigungsstellen des Trägerteiles (6) durch das in Verriegelungsstellung befindliche Verschlußteil (7) insbesondere allseitig unzugänglich abgedeckt sind.

12. Sicherungseinrichtung nach einem der Ansprüche 1 bis 11, dadurch gekennzeichnet, daß die Profilierungen (8, 10) am Trägerteil (6) und Verschlußteil (7) entsprechend den auftretenden Torsionskräften unsymmetrisch ausgebildet sind.

13. Sicherungseinrichtung nach einem der Ansprüche 1 bis 12, dadurch gekennzeichnet, daß die beiden Halteteile (6, 7) aus Aluminium-Druckguß bestehen.

## Claims

1. A safety device (1) for securing windows (2) and doors against opening by force, said device having retaining members which are adapted to be fitted to the window frame (4) or door frame and to the window wing (5) or door leaf and to be brought into an interlocking position, wherein the retaining members are single parts which are separate or separable from each other and are composed on the one hand by a generally rail-like carrier part (6) having undercut profiling (8) and a slip-on or locking part (7) which has mating profiling (10) and is adapted to be pushed onto said carrier part in the longitudinal direction, **characterized in that** a holder (14) is provided for the locking part (7) removed from the carrier part (6) and has a swivel bearing (15) which is mounted at the side of the carrier part (6) and allows a longitudinal sliding movement for unlocking the retaining members, the longitudinal sliding movement running parallel to the swivel axis.

2. A safety device as claimed in claim 1, characterized in that the slip-on or locking part (7) has at least one locking plate (13) engaging over the edge of the window wing or door wing in the locking position.

3. A safety device as claimed in claim 1 or claim 2, characterized in that the swivel bearing (15) is formed by a hinge sleeve (16) which is adapted to be fitted to the window wing or door leaf and by a hinge pin (17) which passes therethrough and is connected to the locking part (7).

4. A safety device as claimedin any one of claims 1 to 3, characterized in that the undercut profiling (8) of the carrier part (6) is formed by at least two grooves (9) running lengthwise in the side walls of said carrier part and that the carrier part (6) is preferably of approximately T-shaped or double T-shaped configuration in cross section.

5. A safety device as claimed in any one of claims 1 to 4, characterized in that the mating profiling (10) of the locking part (7) is formed by a groove located directly therein or possibly by a counter-shaping.

6. A safety device as claimed in any one of claims 1 to 5, characterized in that the carrier part (6) has in the course of its longitudinal expanse at least one recess (12) clearing the end face of the undercut profiling (8) thereof and that the locking part (7) has mating profile portion(s) (10a, 10b) fitting in the recess(es).

7. A safety device as claimed in any one of claims 1 to 6, characterized in that the hinge sleeve (16) and hinge pin (17) have a retaining profiling interengaging in the lowered, swung-on position of the locking part (7).

8. A safety device as claimed in any one of claims 1 to 7, characterized in that the hinge-like swing-slide holder (14) for the locking part (7) is situated generally within the outer contour of the locking part in the closed position of the latter.

9. A safety device as claimed in any one of claims 1 to 8, characterized in that a safety lock (19), preferably a cylinder lock, is provided to safeguard the locking position of carrier part (6) and locking part (7).

10. A safety device as claimed in claim 9, characterized in that the safety lock (19) is arranged in the area between two profile portions (10a, 10b) of the locking part (7) and has its locking cylinder or the like engaging with a recess (20) of the carrier part (6).

11. A safety device as claimed in any one of claims 1 to 10, characterized in that the mounting locations of the carrier part (6) are covered, particularly so as to be inaccessible all round, by the locking part (7) situated in the locking position.

12. A safety device as claimed in any one of claims 1 to 11, characterized in that the profiling (8, 10) on the carrier part (7) and locking part (7) are of asymmetric configuration corresponding to the torsional forces arising.

13. A safety device as claimed in any one of claims 1 to 12, characterized in that the two retaining members (6, 7) consist of aluminium die casting.

## Revendications

1. Dispositif de sécurité (1) pour interdire une ouverture forcée de fenêtres (2) et de portes, muni de pièces d'arrêt pouvant être respectivement installées sur le châssis (4) de la fenêtre ou sur le dormant de la porte, ainsi que sur le vantail (5) de la fenêtre ou sur le battant de la porte, et pouvant être amenées à une position de verrouillage mutuel, les pièces d'arrêt étant des pièces individuelles respectivement séparées ou séparables les unes des autres, et étant formées d'une part par une partie de support (6) sensiblement en forme de rail, présentant des profilages contre-dépouillés (8), et d'autre part par une partie emboîtable ou obturatrice (7) qui peut être enfilée longitudinalement sur cette partie de support, et comporte des profilages complémentaires adaptés (10), caractérisé par le fait qu'un support (14), prévu pour la partie obturatrice (7) dissociée de la partie de support (6), présente une portée pivotante (15) implantée sur le côté de la partie de support (6) et autorisant un mouvement de coulissement longitudinal en vue du déverrouillage des pièces d'arrêt, le mouvement de coulissement longitudinal s'opérant parallèlement à l'axe de pivotement.

2. Dispositif de sécurité selon la revendication 1, caractérisé par le fait que la partie emboîtable ou obturatrice (7) présente au moins une patte de fermeture (13) saillant, dans la direction du verrouillage, au-delà du bord respectif du vantail de la fenêtre ou du battant de la porte.

3. Dispositif de sécurité selon la revendication 1 ou 2, caractérisé par le fait que la portée pivotante (15) est formée par une douille de charnière (16) pouvant être installée sur le vantail de la fenêtre ou sur le battant de la porte, ainsi que par une broche de charnière (17) qui traverse ladite douille et est reliée à la partie obturatrice (7).

4. Dispositif de sécurité selon l'une des revendications 1 à 3, caractérisé par le fait que les profilages contre-dépouillés (8) de la partie de support (6) sont formés par au moins deux saignées (9) s'étendant longitudinalement dans les parois latérales de ladite partie ; et par le fait que la partie de support (6) est de préférence réalisée, en coupe transversale sensiblement en forme de T ou de double T.

5. Dispositif de sécurité selon l'une des revendications 1 à 4, caractérisé par le fait que le profilage complémentaire (10) de la partie obturatrice (7) est formé par une gorge directement pratiquée dans cette dernière ou éventuellement par un moulage profilé.

6. Dispositif de sécurité selon l'une des revendications 1 à 5, caractérisé par le fait que la partie de support (6) comporte, sur son étendue longitudinale, au moins un évidement (12) dégageant frontalement son profil contre-dépouillé (8) ; et par le fait que la partie obturatrice (7) présente un (des) segment(s) profilé(s) complémentaire(s) (10a, 10b), s'adaptant en conséquence dans 1' (les) évidement(s).

7. Dispositif de sécurité selon l'une des revendications 1 à 6, caractérisé par le fait que la douille de charnière (16) et la broche de charnière (17) présentent des profilages d'arrêt à imbrication mutuelle dans une position abaissée d'ouverture par pivotement de la partie obturatrice (7).

8. Dispositif de sécurité selon l'une des revendications 1 à 7, caractérisé par le fait que le support pivotant et coulissant (14) du type charnière, destiné à la partie obturatrice (7), se trouve, dans la position fermée de ladite partie sensiblement à l'intérieur de la configuration externe de cette partie obturatrice.

9. Dispositif de sécurité selon l'une des revendications 1 à 8, caractérisé par le fait qu'une serrure de sûreté (19), de préférence une serrure à barillet pressurisé, est prévue pour arrêter la position verrouillée de la partie de support (6) et de la partie obturatrice (7).

10. Dispositif de sécurité selon la revendication 9, caractérisé par le fait que la serrure de sûreté (19) se trouve dans la région située entre deux segments profilés (10a, 10b) de la partie obturatrice (7) et s'engage, par son barillet de blocage ou organe similaire, dans un évidement (20) de la partie de support (6).

11. Dispositif de sécurité selon l'une des revendications 1 à 10, caractérisé par le fait que les zones de fixation de la partie de support (6) sont recouvertes, notamment avec inaccessibilité de toutes parts, par la partie obturatrice (7) occupant une position verrouillée.

12. Dispositif de sécurité selon l'une des revendications 1 à 11, caractérisé par le fait que les profilages (8, 10), ménagés sur la partie de support (6) et sur la partie obturatrice (7), sont de réalisation asymétrique pour correspondre aux forces de torsion appliquées.

13. Dispositif de sécurité selon l'une des revendications 1 à 12, caractérisé par le fait que les deux pièces d'arrêt (6, 7) consistent en de l'aluminium coulé sous pression.
